# EUROPÄISCHE PATENTSCHRIFT

(11) **EP 1 790 404 B1**
(45) Veröffentlichungstag und Bekanntmachung des Hinweises auf die Patenterteilung: **14.07.2010**
(21) Anmeldenummer: 06024470.4
(22) Anmeldetag: 25.11.2006
(51) Int. Cl.: A63H 27/10

(54) **Mobile Maschine und Verfahren zur Herstellung der Präsentation von Werbeartikeln in aufgeblasenen Luftballons**
Mobile machine and method for manufacturing the presentation of advertising items in inflated balloons
Machine mobile et procédé pour la fabrication de la présentation d'articles de publicité dans des ballons gonflés

(30) Priorität: 25.11.2005 DE 102005056314
(43) Veröffentlichungstag der Anmeldung: 30.05.2007
(73) Patentinhaber: Pilz, Torsten, 01587 Riesa (DE)
(72) Erfinder: Pilz, Torsten, 01587 Riesa (DE)
(74) Vertreter: Weissfloh, Ingo

(56) Entgegenhaltungen:
- GB-A- 2 221 850
- US-A1- 4 809 483
- US-A1- 4 970 844
- US-A1- 5 033 256
- US-A1- 5 279 340

## Beschreibung

Die Verpackung von Blumen in aufgeblasenen Luftballons ist bereits gängige Praxis. Der Luftballon ist hierbei mit Werbebotschaften versehen.

In der DE 299 07 677 U1 wird eine Luftballonvase bzw. - behälter beschrieben, die aus einem Luftballon, einer innerhalb des Luftballons angeordneten Scheibe mit innerhalb des Luftballons angeordneten Blumen und einer speziellen Haltevorrichtung für die Gesamtanordnung besteht. Diese Anordnung ist für den Innendekorationsbereich von Räumen gedacht.

Weiterhin wird in der DE 299 14 645 U1 eine Vorrichtung zum Aufblasen von Luftballons beschrieben, welche ein Blasrohr mit einem axialen Durchgangsloch und integriertem Ventil besitzt. Diese Vorrichtung stellt eine von mehreren Möglichkeiten dar.

In der US-Schrift 4,809,483 wird eine Vorrichtung zum befüllen von Luftballons mit Werbeartikeln beschrieben, welche nach einem Luftpumpensystem arbeitet. Mittels eines Kolbens wird der Werbeartikel aus einem Aufnahmerohr geschoben, wobei gleichzeitig der Luftballon aufgeblasen wird.

Weiterhin wird in der US-Schrift 5,033,256 eine Evakuierungsvorrichtung beschrieben, die in einem Behälter einen Luftballon aufbläht, in den dann später Werbeartikel eingelegt werden können. An dieser Evakuierungsvorrichtung ist außerdem eine Rohrsystem angedockt, welches aus einem Innenrohr und einem darüberschiebbaren Außenrohr besteht. Das Außenrohr dient zur Aufnahme von Werbeartikeln und kann an seinem freien Ende mit einem Luftballon versehen werden. Mittels eines Kompressors wird der Luftballon aufgeblasen. Durch das Herunterdrücken des Außenrohres über das Innenrohr wird der Werbeartikel in den Luftballon transportiert.

In der US-Schrift 4,970,844 wird eine Vorrichtung zum Befüllen von Luftballons beschrieben, die mittels eines teleskopartigen Stempels eine Vase mit Blumen in einen durch die Vorrichtung aufgeblasenen Luftballon hineinschiebt.

Der Erfindung liegt das Problem zugrunde, eine mobile Maschine und ein Verfahren zum Aufblasen von Luftballons zu schaffen, wobei gleichzeitig in den aufgeblasenen Luftballon ein Werbeartikel integriert wird.

Mit der Erfindung wird eine leicht zu transportierende und zu bedienende Maschine mit den Merkmalen des Anspruchs 1 zum Aufblasen von Luftballons geschaffen Das Verfahren mit den Merkmalen des Anspruchs 3 ermöglicht das Einbringen eines Werbeartikels oder einer Blume mit einer Werbebotschaft innerhalb des Ballons. Bei dem Werbeartikel sollte das Unterteil stabförmig enden. Hierdurch ergibt sich gleich der Griff des gefüllten Luftballons. Bei der Verwendung von Blumen als Werbeartikel ist es sinnvoll, dass die Blume in einem wassergefüllten Kunststoffröhrchen steckt. Dieses Kunststoffröhrchen dient hier ebenfalls als Griff des gefüllten Luftballons. Durch die Verwendung des wassergefüllten Kunststoffröhrchens ist eine lange Aufbewahrung der Blume innerhalb des Luftballons möglich. Einer Verwelkung der Blume wird somit entgegengewirkt und der Werbeeffekt des gefüllten Luftballons kann über mehrere Tage genutzt werden. Auf dem Luftballon kann zusätzlich eine Werbebotschaft aufgedruckt sein.

Eine vorteilhafte Ausgestaltung der Erfindung als Maschine ist in Anspruch 2 aufgeführt. Eine vorteilhafte Ausgestaltung des Verfahrensanspruchs ist in Ansprüchen 4 formuliert. Nach Anspruch 2 ist der Kompressor mittig auf der Bodenplatte oder auf einer Zwischenplatte des Behälters angeordnet und über dem Kompressor ist ein Zwischenboden eingezogen. Hierdurch kann der obere Bereich bzw. der Bereich des Behälters unter dem Kompressor als Aufbewahrungsplatz notwendiger Utensilien genutzt werden.

Bei der Weiterbildung nach Anspruch 4 als Verfahrensvariante wird in das Aufnahmerohr eine Blume mit angehangenen Werbeaussagen, Gutscheinen oder ähnlichem geschoben. Die Blume steckt dabei in einem wassergefüllten Kunststoffrohr mit einer elastischen Dichtung zwischen Blumenstiel und Kunststoffrohr. Dieses wassergefüllte Kunststoffrohr dient dabei gleichzeitig als Verschlusselement und als Griff beim Tragen des Luftballons mit integrierter Blume.

Die Erfindung wird nachfolgend anhand der Zeichnung näher erläutert. Es zeigen:
Fig. 1 den Schnitt durch die mobile Maschine mit prinzipieller Anordnung der einzelnen Elemente und
Fig. 2 eine Blume im Inneren eines aufgeblasenen Luftballons mit einer Werbebotschaft, wobei die Blume von einem wassergefüllten Kunststoffröhrchen gehalten wird.

Die einzelnen Elemente der mobilen Maschine zur Herstellung der Präsentation von Werbeartikeln in aufgeblasenen Luftballons ist vorzugsweise in einem tragbaren Behälter 1 untergebracht. Eine Seite dieses Behälters 1 ist aufklappbar gestaltet. Ein Kompressor 2 ist auf einer Zwischenplatte 7 mittig angeordnet. Über dem Kompressor ist ein Zwischenboden 8 angeordnet. Der Kompressor 2 ist über ein elektrisches Kabel mit einer Steckdose, die in einer Seitenwand des Behälters 1 befestigt ist, verbunden und wird über ein flexibles Kabel mit Fußschalter bedient. Der Luftaustritt des Kompressors 2 ist mit einem Rohr 3 verbunden, welches bis zur Oberseite 4 des Behälters 1 geführt ist. Der Abschluss dieses Rohrs 3 bildet eine siebförmige Absperrung 9. Auf dem Rohr 3 ist ein Aufnahmerohr 5, vorzugsweise aus einem transparenten Kunststoff, gleitbar angeordnet. Dazu besitzt das Aufnahmerohr 5 an seinem Ende in Richtung Kompressor 2 mindestens eine Gleitdichtung 6. Weiterhin besitzt das Aufnahmerohr 5 an der Außenseite im unteren Bereich einen Anschlag. Dadurch wird ein Herausziehen des Aufnahmerohres 5 aus dem Behälter 1 verhindert. Weiterhin befindet sich an der Oberseite 4 des Behälters 1 zwischen dem Aufnahmerohr 5 und der Oberseite 4 ein Gleitlager 10. Durch dieses Gleitlager 10 und die Gleitdichtung 6 ist eine gute Führung für das handgeführte Aufnahmerohr 5 gegeben. Das Aufnahmerohr 5 ist über die Oberseite 4 des Behälters 1 hinaus ausziehbar.

Das Verfahren zum Befüllen und Aufblasen von Luftballons mit Werbeartikeln besitzt Verfahrensschritte laut Anspruch 3. In das ausgezogene Aufnahmerohr 5 wird der Werbeartikel 11 geschoben. Dies ist vorzugsweise eine Blume 11 mit einem am Stiel der Blume 11 befestigten Gutschein 13. Die Blume steckt in einem wassergefüllten Kunststoffrohr 14 mit einer elastischen Dichtung. Diese elastische Dichtung 15 hält die Blume fest und dichtet das Kunststoffrohr 14 ab. Über das Ende des Aufnahmerohrs 5 wird ein Luftballon 12 gezogen. Anschließend wird der Luftballon 12 mittels des Kompressors 2 über das Rohr 3 aufgeblasen. Nach ausreichender Größe des Luftballons 12 wird der Aufblasvorgang beendet und das Aufnahmerohr 5 mit dem aufgeblasenen Luftballon 12 wird wieder zurück über das Rohr 3 geschoben wird, wobei sich die Blume 11 in den aufgeblasenen Luftballon 12 hinein bewegt. Sobald das obere Ende des Aufnahmerohres 5 die Höhe des Kunststoffrohres 14 erreicht hat wird das Einschieben des Aufnahmerohres 5 über das Rohr 3 in den Behälter 1 eingestellt. Zum Schluss wird der Luftballon 12 vom Aufnahmerohr 5 abgezogen. Das Kunststoffrohr 14 bildet jetzt gleichzeitig das Verschlusselement des Luftballons 12 und den Griff des aufgeblasenen Luftballons 12.

### Zusammenstellung der Bezugszeichen

- 1 -: Behälter
- 2 -: Kompressor
- 3 -: Rohr
- 4 -: Oberseite
- 5 -: Aufnahmerohr
- 6 -: Gleitdichtung
- 7 -: Zwischenplatte
- 8 -: Zwischenboden
- 9 -: siebförmige Absperrung
- 10 -: Gleitlager
- 11 -: Werbeartikel, Blume
- 12 -: Luftballon
- 13 -: Werbeaussage, Gutschein
- 14 -: wassergefülltes Kunststoffrohr
- 15 -: elastische Dichtung

## Patentansprüche

1. Mobile Maschine zur Herstellung der Präsentation von Werbeartikeln in aufgeblasenen Luftballons,
**dadurch gekennzeichnet,**
**dass** in einem tragbaren Behälter (1), bei dem eine Seite aufklappbar gestaltet ist, ein Kompressor (2) angeordnet ist, dessen Luftaustritt mit einem Rohr (3) verbunden ist, welches bis zur Oberseite (4) des Behälters (1) geführt ist und dass ein Aufnahmerohr (5) auf dem Rohr (3) gleitbar angeordnet ist, wobei das Aufnahmerohr (5) an seinem Ende in Richtung Kompressor (2) mindestens eine Gleitdichtung (6) besitzt und zwischen Aufnahmerohr (5) und Oberseite (4) des Behälters (1) ein Gleitlager (10) angeordnet ist und Das Aufnahmerohr (5) über die Oberseite (4) des Behälters (1) ausziehbar ist.

2. Mobile Maschine nach Anspruch 1,
**dadurch gekennzeichnet,**
**dass** der Kompressor (2) mittig auf der Bodenplatte oder einer Zwischenplatte (7) des Behälters (1) angeordnet ist und über dem Kompressor (2) ein Zwischenboden (8) angeordnet ist, durch den das Rohr (3) hindurchgeführt ist.

3. Verfahren zum Befüllen und Aufblasen von Luftballons mit Werbeartikeln,
**dadurch gekennzeichnet,**
**dass** eine Maschine nach Anspruch 1 bereitgestellt wird, wobei in das ausgezogene Aufnahmerohr (5) der Werbeartikel (11) geschoben und über das Ende des Aufnahmerohrs (5) ein Luftballon (12) gezogen wird, anschließend der Luftballon (12) mittels des Kompressors (2) über das Rohr (3)aufgeblasen und nach ausreichender Größe der Aufblasvorgang beendet wird und das Aufnahmerohr (5) wieder zurück über das Rohr (3) geschoben wird, wobei sich der Werbeartikel (11) in den aufgeblasenen Luftballon (12) bewegt und zum Schluss der Luftballon (12) vom Aufnahmerohr (5) abgezogen wird und beim Abziehen des Luftballons (12) vom Aufnahmerohr (5) über ein rundes, stabförmiges Ende des Werbeartikels (11) gezogen und somit ein dichter Abschluss des Luftballons (12) vorgenommen wird, indem dieses stabförmige Ende als Verschlusselement genutzt wird.

4. Verfahren zum Befüllen und Aufblasen von Luftballons mit Werbeartikeln nach Anspruch 3,
**dadurch gekennzeichnet,**
**dass** in das Aufnahmerohr (5) eine Blume (11) mit angehangenen Werbeaussagen (13), Gutscheinen (13) oder ähnlichem geschoben wird, wobei die Blume (11) in einem wassergefüllten Kunststoffrohr (14) mit einer elastischen Dichtung (15) zwischen Blumenstiel und Kunststoffrohr (14) steckt, und der weitere Ablauf wie im Anspruch 3 beschrieben erfolgt.

## Claims

1. Mobile machine allowing presentation of marketing items in inflated air balloons,
**characterised in that**
in a portable case (1), one side of which is hinged, there is a compressor (2) whose air outlet is connected to a pipe (3) which leads to the top side (4) of the case (1) and that an intake pipe (5) can be slid onto the pipe (3), with the intake pipe (5) having on its end near to the compressor (2) at least one sliding seal (6) and with a slide bearing (10) being located between between the intake pipe (5) and the top side (4) of the case (1) and with the intake pipe (5) being able to be pulled up above the top side (4) of the case (1).

2. Mobile machine according to any of the above claims,
**characterised in that**
the compressor (2) is centred on the base plate or on an intermediate plate (7) within the case (1) and, over the compressor (2), there is an intermediate base (8), through which the pipe (3) leads.

3. Procedure to fill and inflate air balloons with marketing items,
**characterised in that**
a machine according to claim 1 is provided, where the marketing item (11) is put into the extended intake pipe (5) and an air balloon (12) is pulled over the end of the intake pipe (5), and the air balloon (12) is then inflated by the compressor (2) via the pipe (3) and, once an adequate size is reached, the inflation process is ended and the intake pipe (5) is once again pushed back over the pipe (3), during which the marketing item (11) is moved into the inflated balloon (12) and finally the air balloon (12) is removed from the intake pipe (5) and pulled over a round, rod-shaped end of the marketing item (11) during removal of the air ballon (12) from the intake pipe (5) thus forming a tight seal for the balloon (12), with this rod-shaped end being used as a stopper.

4. Procedure for filling and inflating of air balloons with marketing items according to claim 3,
**characterised in that**
into the intake pipe (5) is placed a flower (11) with an attached marketing message (13), voucher (13) or similar, with the flower (11) being in a water-filled plastic tube (14) with an elastic seal (15) between the flower stem and the plastic tube (14), and the rest of the procedure occurring as described in claim 3.

## Revendications

1. Machine mobile destinée à réaliser la présentation d'articles publicitaires dans des ballons gonflables,
**caractérisée en ce qu'**
un récipient portable(1), ouvrable sur un côté, comprend un compresseur (2), dont la sortie d'air est raccordée à un tuyau (3) qui va jusqu'à la face supérieure (4) dudit récipient (1) et, sur le ledit tuyau (3), un tube de réception (5) est monté de façon coulissante, et le bout dudit tube de réception (5) côté compresseur (2) est muni d'au moins un joint coulissant(6) et, entre le tube de réception (5) et la face supérieure (4) du récipient (1), est disposé un palier lisse (10), et le tube de réception (5) étant télescopique au niveau de la face supérieure (4) du récipient (1).

2. Machine mobile suivant l'une quelconque des revendications précédentes,
**caractérisée en ce que**
le compresseur (2) est disposé axialement sur la plaque de base ou sur une plaque intermédiaire (7) du récipient (1) et qu'au-dessus du compresseur (2), une tablette intermédiaire (8) est disposée, par laquelle passe le tuyau(3).

3. Procédure consistant à remplir et à gonfler des ballons gonflables avec des articles publicitaires,
**caractérisée en ce qu'**
une machine suivant la revendication 1 est disponible, et, dans son tube de réception (5) allongé, l'article publicitaire (11) est inséré et, un ballon (12) est mis sur le bout dudit tube de réception(5), et le ballon (12) est ensuite gonflé avec le compresseur (2) au moyen du tuyau (3), et le gonflage est terminé la dimension suffisante étant atteinte, et le tube de réception(5) est de nouveau raccourci en le poussant sur le tuyau (3), processus pendant lequel l'article publicitaire (11) entre dans le ballon gonflé (12), et, enfin, le ballon (12) est retiré du tube de réception(5), et en retirant le ballon (12) du tube de réception(5), le ballon (12) glisse sur un embout rond, en forme de barre de l'article publicitaire (11) ce qui bouchonne de manière étanche le ballon (12), en utilisant cet embout en forme de barre comme élément de fermeture.

4. Procédure consistant à remplir et à gonfler des ballons gonflables avec des articles publicitaires suivant la revendication 3,
**caractérisée en ce que,**
dans le tube de réception (5) est insérée une fleur (11) à laquelle des messages publicitaires (13), des bons (13) ou d'autres produits semblables sont accrochés, la fleur (11) étant posée dans un tuyau de matière plastique (14) rempli à l'eau et muni d'un joint flexible (15) posé entre la tige de la fleur et le tuyau de matière plastique (14), et la suite de la procédure s'effectuant suivant la description de la revendication 3.
